# EUROPÄISCHE PATENTSCHRIFT

(11) **EP 0 707 905 B1**
(45) Veröffentlichungstag und Bekanntmachung des Hinweises auf die Patenterteilung: **26.11.1997**
(21) Anmeldenummer: 95110204.5
(22) Anmeldetag: 30.06.1995
(51) Int. Cl.: B21D 25/00, B21D 1/05

(54) **Verfahren zum Herstellen von Blechtafeln, insbesondere grossformatigen Blechtafeln, und Vorrichtung**
Method for making sheet metal plates, especially large sized sheet metal plates, and device therefor
Méthode de production de feuilles de tôle, et particulièrement de feuilles de tôle de grand format, et dispositif

(30) Priorität: 22.10.1994 DE 4437872
(43) Veröffentlichungstag der Anmeldung: 24.04.1996
(73) Patentinhaber: BWG BERGWERK- UND WALZWERK-MASCHINENBAU GMBH, D-47051 Duisburg (DE)
(72) Erfinder: Noé, Oskar, D-45478 Mülheim (Ruhr) (DE); Noé, Rolf, D-45478 Mülheim (Ruhr) (DE); Noé, Andreas, D-45479 Mülheim (Ruhr) (DE)
(74) Vertreter: Honke, Manfred, Dr.-Ing.

(56) Entgegenhaltungen:
- US-A- 3 429 164
- US-A- 3 722 251

## Beschreibung

Die Erfindung betrifft ein Verfahren sowie eine Anlage zum Herstellen von Blechtafeln, insbesondere großformatigen Blechtafeln, aus gewalzten Stahl- oder Metallbändern mit vorgegebener Banddicke, gemäß der Oberbegriffe der Ansprüche 1 und 8, und wie in der US-A-3722251 (nächster Stand der Technik) offenbart.

In der Flugzeugindustrie, im Schiffbau und in der Bauindustrie finden in zunehmendem Maße Blechtafeln und insbesondere großformatige Blechtafeln mit Tafelformaten von z. B. 2 m x 6 m und Dicken von 3 mm bis 15 mm Verwendung. Bei der herkömmlichen Herstellung solcher Blechtafeln müssen die durch das unterschiedliche Abkühlen nach dem Warmwalzen entstandenen inneren Spannungen im Wege einer Warmbehandlung weitgehend eliminiert werden. Nach dieser Warmbehandlung - Glühen und Abkühlen - sind die Blechtafeln aber nicht mehr plan. Wegen der hohen Anforderungen an die Planheit werden solche Blechtafeln in stationären Rollenrichtmaschinen und Zugreckmaschinen diskontinuierlich behandelt. Bei der mechanischen und insbesondere abspanenden Bearbeitung derartiger Blechtafeln entstehen häufig wieder Verwerfungen, Beulen oder dergleichen Unplanheiten, die sich im Wege eines lokalen Nachrichtens nicht zufriedenstellend beseitigen lassen. Vielmehr ist dazu das Zugrecken der einzelnen Blechtafeln oberhalb der Streckgrenze erforderlich, um tatsächlich eine hinreichende Freiheit von inneren Spannungen zu erreichen. Sowohl im Zuge der Wärmebehandlung als auch im Zuge des Zugreckens müssen die Blechtafeln eingespannt werden. Das gilt auch für das Zuschneiden der Blechtafeln. Die aus dem Einspannen resultierenden Klemmstellen müssen oft über die gesamte Tafellänge bzw. -breite an beiden Tafelenden abgeschnitten werden. Das gleiche gilt für Einschnürstellen im Übergangsbereich von den Klemmstellen zum gleichmäßigen Tafelquerschnitt. Daraus resultieren große Verluste an Stahl bzw. Metall. Außerdem stören der Zwischentransport und die Zwischenlagerung der Blechtafeln, so daß deren Fertigung insgesamt verhältnismäßig unwirtschaftlich ist.

Der Erfindung liegt die Aufgabe zugrunde, ein Verfahren sowie eine Anlage zum Herstellen von Blechtafeln und insbesondere großformatigen Blechtafeln der eingangs beschriebenen Ausführungsform anzugeben, wonach ein rationelle und wirtschaftliche Tafelfertigung gewährleistet ist.

Diese Aufgabe wird erfindungsgemäß durch die Merkmale der unabhängigen Ansprüche gelöst. Im Rahmen der Erfindung können die warm- oder kaltgewalzten Bänder nicht nur aus Stahl, sondern auch aus solchen Metallen wie Aluminium, Kupfer, Messing, Titan oder dergleichen bestehen. Die Stahl- oder Metallbänder können eine Länge von 100 m bis etwa 1200 m haben und sind zu Coils gewickelt. Diese Stahl- bzw. Metallbänder durchlaufen die Stationen zum Wärmebehandeln und Streckbiegerichten kontinuierlich in einem Kontiteil und werden erst in einem diskontinuierlichen Behandlungsteil nach dem Zugrecken zu Tafeln geschnitten und schließlich gestapelt. Die Wärmebehandlung der Stahl- bzw. Metallbänder durch spannungsarmes Glühen und anschließendes Luftabkühlen oder Abschrecken mit Wasser ist außerordentlich diffizil und kann erneut innere Spannungen und Verwerfungen hervorrufen. Deshalb wird ein Streckbiegerichtvorgang nachgeschaltet, der solche Formänderungen wieder korrigiert und für die erforderliche Planheit sorgt. Allerdings hinterläßt das Streckbiegerichten Biegerestspannungen, die an der Oberfläche der Stahl- bzw. Metallbändern als Druckspannungen und im Kern als Zugspannungen auftreten und im Gleichgewicht stehen. Diese Biegerestspannungen lassen sich jedoch in der nachfolgenden Bearbeitungsstufe durch einfaches Zugrecken in der Längsachse der Stahl- bzw. Metallbänder beseitigen.

Weitere bevorzugte Merkmale sind im folgenden aufgeführt. So kann das Stahl- oder Metallband vor dem Wärmebehandeln zur Beseitigung von Coilset geradegerichtet werden. Auch das gilt bevorzugt für dicke Stahl- oder Metallbänder. Vorzugsweise wird das Stahl- oder Metallband nach dem Richten und vor dem Wärmebehandeln vorbesäumt und nach dem Zugrecken und vor dem Schneiden in Blechtafeln endbesäumt, d. h. mittels einer Besäumschere auf die gewünschte Endbreite gebracht. Nach Lehre der Erfindung wird das Stahl- oder Metallband mit einem Streckgrad von 0,5 % bis 3,0 % zuggereckt, um die Eigenspannungen vollständig zu beseitigen. In diesem Zusammenhang sieht die Erfindung vor, daß das Stahl- oder Metallband mit sich überdeckenden Klemmstellen zuggereckt wird und die Klemmstellen wie auch Einschnürstellen im Zuge der Endbesäumung unter Bildung der vorgegebenen Tafelformate herausgeschnitten werden. Nach dem Zugrecken werden die Klemmstellen geöffnet und wird das betreffende Stahl- oder Metallband entsprechend der gewünschten Tafellänge vorgefahren. Das Metall- oder Stahlband wird mit den Markierungen seiner ersten Klemmstelle so verfahren, daß sich diese Markierungen mit der zweiten Klemmstelle überdecken. Auf diese Weise werden die Materialverluste beim Herausschneiden der Blechtafeln um 50 % reduziert, wenn im Auslaufteil der Behandlungslinie die Klemmstellen und Einschnürstellen herausgeschnitten werden. Erst hier entstehen die Blechtafeln mit den gewünschten Tafelformaten, die auf einem Rollgang zu einer Stapelstation gebracht werden. - Im Rahmen der Erfindung kann das Stahl- oder Metallband vor dem Streckbiegerichten dressiert werden, um ein optimales Oberflächenfinish zu erhalten. - Nach einer bevorzugten Ausführungsform der Erfindung mit selbständiger Bedeutung werden Stahl- oder Metallbänder mit einer Banddicke bis zu 15 mm, vorzugsweise 3 mm bis 15 mm, und einer Bandbreite bis zu 3000 mm, vorzugsweise 600 mm bis 3000 mm, in Blechtafeln bis zu einer Länge von 20 000 mm verarbeitet.

In der Anlage kann der Wärmebehandlungsvorrichtung eine Richtvorrichtung vorgeordnet sein. Der Streckbiegevorrichtung kann ein Dressiergerüst vorgeschaltet sein. Der Zugreckvorrichtung kann eine Besäumvorrichtung nachgeschaltet sein, die folglich zwischen der Zugreckvorrichtung und der Schneidvorrichtung angeordnet ist.

Im folgenden wird die Erfindung anhand einer lediglich ein Ausführungsbeispiel darstellenden Zeichnung näher erläutert; Es zeigen:
- Fig. 1: eine erfindungsgemäße Bandbehandlungs- bzw. Bearbeitungslinie in schematischer Darstellung und
- Fig. 2: in schematischer Darstellung den Bandvorschub mit sich überdeckenden Klemmstellen in der Zugreckvorrichtung.

In den Figuren ist eine Anlage zum Herstellen von Blechtafeln 1 und insbesondere großformatigen Blechtafeln aus Warm- oder kaltgewalztem Stahl- oder Metallband 2 dargestellt. Diese Anlage weist eine Abwickelvorrichtung 3 und sich in Bandlaufrichtung anschließende Richtvorrichtung 4 zur Beseitigung von Coilset auf. Es folgen eine Bandtrennvorrichtung 5 und Bandverbindungsvorrichtung 6 sowie ein Treiber 7, dem eine Vorbesäumvorrichtung 8 folgt. Daran schließt sich eine Wärmebehandlungsvorrichtung 9 mit einer Glüh- und einer Kühlvorrichtung 9a, 9b an, der ein Bandspeicher 10 vorgeordnet ist. Dem Bandspeicher 10 folgt ein Dressiergerüst 11, dem eine Streckbiegevorrichtung 12 nachgeordnet ist. Unter Zwischenschaltung eines weiteren Bandspeichers 13 folgt dann eine Zugreckvorrichtung 14 mit einer ortsfesten Spannbacke 15 und einer ortsbeweglichen Spannbacke 16, die von hydraulischen oder pneumatischen Zylindern 17 im Zuge des Zugreckens vorgefahren wird. Der Zugreck-Hub ist gestrichelt angedeutet. Anschließend folgen ein Treiber 18, eine Schneidvorrichtung 19 und Schließlich ein Rollgang 20 zur Aufnahme und zum Abtransport der auf Endmaß geschnittenen Blechtafeln 1.

In der Zugreckvorrichtung 14 werden die herzustellenden Blechtafeln 1 noch im Bandzustand zuggereckt, wobei die Klemmstelle A stationär bleibt und das betreffende Stahl- oder Metallband mit den Klemmarkierungen von A auf die einstellbare Klemmstelle B so vorgefahren wird, daß sich die Klemmmarkierungen überdecken.

Im Ergebnis lassen sich nach Lehre der Erfindung nunmehr Blechtafeln 1 und insbesondere großformatige Blechtafeln im Bandzustand derart behandeln, daß die erforderliche Planheit und Spannungsfreiheit gewährleistet ist, wenn das betreffende Stahl- bzw. Metallband 2 in Blechtafeln 1 geschnitten wird, die sich durch hohe Lebensdauer auszeichnen müssen.

## Patentansprüche

1. Verfahren zum Herstellen von Blechtafeln, insbesondere großformatigen Blechtafeln, aus gewalzten Stahl- oder Metallbändern mit vorgegebener Banddicke, welche um ein vorgegebenes Maß zuggereckt und nach dem Zugrecken in vorgegebene Tafelformate geschnitten werden, **dadurch gekennzeichnet**, daß das betreffende Stahl- oder Metallband im Wege einer kontinuierlichen Behandlung zunächst zur Reduzierung von Spannungen wärmebehandelt, nach dem Wärmebehandeln streckbiegegerichtet und nach dem Streckbiegerichten im Wege einer diskontinuierlichen Behandlung zuggereckt wird.

2. Verfahren nach Anspruch 1, dadurch gekennzeichnet, daß das Stahl- oder Metallband vor dem Wärmebehandeln zur Beseitigung von Coilset geradegerichtet wird.

3. Verfahren nach Anspruch 2, dadurch gekennzeichnet, daß das Stahl- oder Metallband nach dem Richten und vor dem Wärmebehandeln vorbesäumt und nach dem Zugrecken und vor dem Schneiden in Blechtafeln endbesäumt wird.

4. Verfahren nach einem der Ansprüche 1 bis 3, dadurch gekennzeichnet, daß das Stahl- oder Metallband mit einem Streckgrad von 0,5 % bis 3,0 % zuggereckt wird.

5. Verfahren nach einem der Ansprüche 1 bis 4, dadurch gekennzeichnet, daß das Stahl- oder Metallband mit sich überdeckenden Klemmstellen zuggereckt wird und die Klemmstellen im Zuge der Endbesäumung unter Bildung der vorgegebenen Tafelformate herausgeschnitten werden.

6. Verfahren nach einem der Ansprüche 1 bis 5, dadurch gekennzeichnet, daß das Stahl- oder Metallband vor dem Streckbiegerichten dressiert wird.

7. Verfahren nach einem der Ansprüche 1 bis 6, dadurch gekennzeichnet, daß das Stahl- oder Metallband mit einer Banddicke bis zu 15 mm, vorzugsweise 3 mm bis 15 mm, und einer Bandbreite bis zu 3000 mm, vorzugsweise 600 mm bis 3000 mm, in Blechtafeln bis zu einer Länge von 20 000 mm verarbeitet wird.

8. Anlage zur Durchführung des Verfahrens nach einem der Ansprüche 1 bis 7, mit einer Zugreckvorrichtung und einer Schneidvorrichtung, **gekennzeichnet** durch einen kontinuierlich arbeitenden Anlagenteil mit in Bandlaufrichtung zumindest einer Wärmebehandlungsvorrichtung (9) mit einer Glüh- und einer Kühlvorrichtung (9a, 9b) und einer der Wärmebehandlungsvorrichtung (9) nachgeschalteten Streckbiegevorrichtung (12) und durch einen diskontinuierlich arbeitenden Anlagenteil mit der Zugreckvorrichtung (14) und der nachgeschalteten Schneidvorrichtung (19).

9. Anlage nach Anspruch 8, dadurch gekennzeichnet, daß der Wärmebehandlungsvorrichtung (9) eine Richtvorrichtung (4) vorgeschaltet ist.

10. Anlage nach Anspruch 8 oder 9, dadurch gekennzeichnet, daß der Streckbiegevorrichtung (12) ein Dressiergerüst (11) vorgeschaltet ist.

11. Anlage nach einem der Ansprüche 8 bis 10, dadurch gekennzeichnet, daß zwischen der Zugreckvorrichtung (14) und der Schneidvorrichtung (19) eine Besäumvorrichtung angeordnet ist.

## Claims

1. A process for producing metal sheets, particularly large sized metal sheets, from rolled steel or metal strips of a predetermined strip thickness which are stretched under tension by a predetermined extent and after tensile stretching are cut into predetermined sheet sizes, characterised in that the respective steel or metal strip is first heat-treated by a continuous treatment route in order to reduce stresses, is stretcher-and-roller levelled after heat treatment and is stretched under tension by a discontinuous treatment route after stretcher-and-roller levelling.

2. A process according to claim 1, characterised in that the steel or metal strip is straightened before heat treatment in order to eliminate coil set.

3. A process according to claim 2, characterised in that the steel or metal strip is pre-trimmed after straightening and before heat treatment and is finally trimmed before cutting into metal sheets.

4. A process according to any one of claims 1 to 3, characterised in that the steel or metal strip is stretched under tension with a degree of stretching from 0.5 % to 3.0 %.

5. A process according to any one of claims 1 to 4, characterised in that the steel or metal strip is stretched under tension using overlapping nip points and the nip points are cut out in the course of the final trimming with the formation of the predetermined sheet sizes.

6. A process according to any one of claims 1 to 5, characterised in that the steel or metal strip is dressed before stretcher-and-roller levelling.

7. A process according to any one of claims 1 to 6, characterised in that the steel or metal strip is processed at a strip thickness up to 15 mm, preferably 3 mm to 15 mm, and at a strip width up to 3000 mm, preferably 600 mm to 3000 mm, to form metal sheets up to a length of 20,000 mm.

8. An installation for carrying out the process according to any one of claims 1 to 7, having a tensile stretching device and a cutting device, characterised by a continuously operating installation part comprising, in the direction of strip travel, at least one heat treatment device (9) comprising an annealing device and a cooling device (9a, 9b) and a stretcher-and-roller levelling device (12) disposed downstream of the heat treatment device (9), and by a discontinuously operating installation part comprising the tensile stretching device (14) and the cutting device (19) disposed downstream thereof.

9. An installation according to claim 8, characterised in that a straightening device (4) is disposed upstream of the heat treatment device (9).

10. An installation according to claim 8 or 9, characterised in that a dressing stand (11) is disposed upstream of the stretcher-and-roller levelling device (12).

11. An installation according to any one of claims 8 to 10, characterised in that a trimming device is disposed between the tensile stretching device (14) and the cutting device (19).

## Revendications

1. Procédé de fabrication de feuilles de tôle, en particulier de feuilles de tôle de grand format, à partir de feuillards d'acier ou de feuillards métalliques laminés d'une épaisseur donnée, qui sont étirés par traction d'une mesure donnée et après l'étirage par traction sont coupés en formats de feuilles donnés, caractérisé en ce que le feuillard d'acier ou feuillard de métal concerné est traité thermiquement au cours d'un traitement continu, d'abord en vue de réduire les contraintes, est dressé par traction et flexion après le traitement thermique et est étiré par traction, après le dressage par traction et flexion, au cours d'un traitement discontinu.

2. Procédé selon la revendication 1, caractérisé en ce que feuillard d'acier ou le feuillard de métal est redressé avant le traitement thermique afin d'éliminer les courbures.

3. Procédé selon la revendication 2, caractérisé en ce que le feuillard d'acier ou le feuillard de métal est pré-rogné après le dressage et avant le traitement thermique et est rogné fini après l'étirage par traction et avant la coupe en feuilles de tôle.

4. Procédé selon l'une des revendications 1 à 3, caractérisé en ce que le feuillard d'acier ou feuillard de métal est étiré par traction avec un degré d'étirage de 0,5 % à 3,0 %.

5. Procédé sel on l'une des revendications 1 à 4, caractérisé en ce que le feuillard d'acier ou feuillard de métal est étiré par traction avec des points de serrage se chevauchant et les points de serrage sont découpés au cours du rognage de finition, lors de la formation des formats de feuilles donnés.

6. Procédé selon l'une des revendications 1 à 5, caractérisé en ce que le feuillard d'acier ou feuillard de métal est laminé avant le dressage par traction et flexion.

7. Procédé selon l'une des revendications 1 à 6, caractérisé en ce que le feuillard d'acier ou feuillard de métal d'une épaisseur de feuillard pouvant aller jusqu'à 15 mm, de préférence de 3 mm à 15 mm, et avec une largeur de feuillard pouvant aller jusqu'à 3 000 mm, de préférence de 600 mm à 3 000 mm, est transformé en feuilles de tôle d'une longueur pouvant aller jusqu'à 20 000 mm.

8. Installation pour la mise en oeuvre du procédé selon l'une des revendications 1 à 7, avec un dispositif d'étirage par traction et un dispositif de coupe, caractérisée par une partie d'installation fonctionnant en continu avec dans le sens de circulation du feuillard, au moins un dispositif de traitement thermique (9) avec un dispositif de recuit et un dispositif de refroidissement (9a, 9b) et un dispositif d'étirage et de flexion (12) ainsi que par une partie d'installation, fonctionnant de manière discontinue, avec le dispositif d'étirage par traction (14) et le dispositif de coupe (19) monté en aval.

9. Installation selon la revendication 8, caractérisée en ce qu'un dispositif de dressage (4) est monté en amont du dispositif de traitement thermique (9).

10. Installation selon la revendication 8 ou 9, caractérisée en ce qu'une cage de dressage (11) est montée en amont du dispositif d'étirage et flexion (12).

11. Installation selon l'une des revendications 8 à 10, caractérisée en ce qu'un dispositif de rognage est monté entre le dispositif d'étirage par traction (14) et le dispositif de coupe (19).
